# EUROPÄISCHE PATENTANMELDUNG

(11) **EP 2 546 181 A1**
(43) Veröffentlichungstag der Anmeldung: **16.01.2013**
(21) Anmeldenummer: 11173791.2
(22) Anmeldetag: 13.07.2011
(51) Int. Cl.: B66B 1/34

(54) **Aufzugsanlage und Verfahren zur Detektion der Position der Aufzugskabine.**

(71) Anmelder: Inventio AG, 6052 Hergiswil NW (CH)
(72) Erfinder: Sonnenmoser, Astrid, 6030 Ebikon (CH); Studer, Christian, 6004 Luzern (CH)
(74) Vertreter: Blöchle, Hans

(57) **Zusammenfassung**

Eine in einem Aufzugsschacht (1) angeordnete Informationseinrichtung (4) erzeugt Schachtinformation zum Bewegen einer Aufzugskabine (2) im Aufzugsschacht (1), wobei eine an einem Hängekabel (3) angeordnete, mittels einer Leseeinheit (5) lesbare Codierung (6) Information zur Erzeugung der Schachtinformation bereitstellt. Das Hängekabel (3) führt Energie und Signale zur Aufzugskabine (2) und Signale von der Aufzugskabine (2) zu einer Aufzugssteuerung (2.1) und dient gleichzeitig als Träger für die Codierung (6) zur Informationserzeugung.

## Beschreibung

Die Erfindung betrifft einen Aufzug mit Schachtausrüstung und einer Informationseinrichtung bestehend aus mindestens einer Leseeinheit und mindestens einer Codierung zur Erzeugung von Schachtinformation zum Bewegen einer Aufzugskabine und/oder eines Gegengewichts im Aufzugsschacht, wobei die an der Schachtausrüstung angeordnete, mittels der Leseeinheit lesbare Codierung Information zur Erzeugung der Schachtinformation bereitstellt.

Aus der Schrift US 2006/0118364 A1 ist eine Einrichtung zur Erzeugung von Schachtinformation in einem Aufzugsschacht bekannt geworden. Ein über die Schachthöhe verlaufendes Band dient als Träger für eine Codierung. An einer im Aufzugsschacht bewegbaren Aufzugskabine ist mindestens eine Leseeinheit angeordnet, die die Codierung beim Überfahren des Bandes liest. Die Leseeinheit erzeugt daraus ein Signal, das die Position der Aufzugskabine im Aufzugsschacht abbildet und das mittels eines Hängekabels an die Aufzugssteuerung weitergeleitet wird. Die Montage des Bandes ist an Material und Arbeitsstunden aufwändig und braucht zusätzlichen Platz im Aufzugsschacht.

Die Erfindung wie sie in Anspruch 1 gekennzeichnet ist, löst die Aufgabe, eine Informationseinrichtung zu schaffen, die ohne zusätzlichen Aufwand in einem Aufzugsschacht montierbar ist.

Vorteilhafte Weiterbildungen der Erfindung sind in den abhängigen Patentansprüchen angegeben.

Die durch die Erfindung erreichten Vorteile sind im Wesentlichen darin zu sehen, dass das Informationssystem ohne zusätzliche Arbeitsstunden und ohne zusätzliches Material, ausser einer Leseeinheit aufbaubar ist und dass das Informationssystem keinen zusätzlichen Platz im Aufzugsschacht benötigt. Die zur Informationserzeugung notwendige Codierung kann bereits werkseitig oder dann vor Ort an einem Hängekabel angebracht werden. Das Hängekabel führt Energie und Signale zur Aufzugskabine und Signale von der Aufzugskabine zur Aufzugssteuerung und dient gleichzeitig als Träger für die Codierung zur Informationserzeugung.

Bei der Inbetriebnahme der Informationseinrichtung wird eine Lernfahrt durchgeführt und das Hängekabel bzw. die Codierung mittels einer an der Aufzugskabine angeordneten Leseeinheit eingelesen und die dabei gewonnene Information abgespeichert. Falls im Laufe des Betriebs die Codierung verschmutzt oder beschädigt wird, kann die Informationseinrichtung die ausgefallene Codierung mittels der abgespeicherten Information rekonstruieren und beispielsweise eine Fehlermeldung bzw. eine Wartungsmeldung absetzen. Bei Betrieb fährt die Aufzugskabine auf und ab, wobei jeweils das überfahrene Hängekabel bzw. die überfahrene Codierung am Hängekabel mittels Leseeinheit erfasst wird und die Lage der Aufzugskabine bestimmt wird. Mit der Informationseinrichtung und mit der Codierung können auch Überwachungsfunktionen wahrgenommen werden. Die Codierung kann beispielsweise Information betreffend der Übergeschwindigkeit der Aufzugskabine oder Information betreffend der Abweichung der Aufzugskabine vom Stockwerkniveau bei Stockwerkhalt oder Information betreffend Überfahren des Schachtendes, etc. enthalten.

Anhand der beiliegenden Figuren wird die vorliegende Erfindung näher erläutert.

Es zeigen:
Fig. 1 eine Aufzugseinrichtung mit einer Informationseinrichtung,
Fig. 2 ein Hängekabel mit einer zweispurigen Codierung,
Fig. 3 und Fig. 4 Einzelheiten der Codierung,
Fig. 5 eine Führungseinrichtung für das Hängekabel,
Fig. 6 ein zweiter Fixpunkt zur Stabilisierung des Hängekabels,
Fig. 7 eine Führungseinrichtung mit einem U-Profil und
Fig. 8 eine Führungseinrichtung mit einer Öse.

Fig. 1 zeigt eine in einem Aufzugsschacht 1 verfahrbare Aufzugskabine 2. Die Aufzugskabine 2 wird entlang von nicht dargestellten Führungsschienen geführt. Ein Hängekabel 3 führt Energie und Signale zur Aufzugskabine 2 und Signale von der Aufzugskabine 2 zu einer Aufzugssteuerung 2.1. Üblicherweise besteht das Hängekabel 3 aus einem flachen, bandartigen Mantel, der mehrere nebeneinanderliegende, elektrische Leiter umschliesst. Andere Arten von

Hängekabel, an denen eine Codierung anbringbar ist, sind auch möglich, beispielsweise ein Kabel mit einem halbrunden Querschnitt.

Eine Informationseinrichtung 4 erzeugt Schachtinformation, die von einer Steuereinrichtung zur Steuerung der Kabinenbewegung und der Kabinenposition und/oder der Gegengewichtsbewegung und/oder der Gegengewichtsposition genutzt wird. Die Schachtinformation umfasst beispielsweise die Geschwindigkeit und/oder die Position im Aufzugsschacht 1 der Aufzugskabine 2 und/oder eines Gegengewichts. Die Informationseinrichtung 4 besteht im gezeigten Ausführungsbeispiel aus mindestens einer Leseeinheit 5 und aus mindestens einer am Hängekabel 3 angeordneten Codierung 6, wie sie in Fig. 2 gezeigt ist. Das Hängekabel 3 ist einenends an einem Fixpunkt 7 und anderenends an der Aufzugskabine 2 befestigt. Das Hängekabel 3 wird mittels einer an der Aufzugskabine 2 angeordneten Führungseinrichtung 8 geführt. Beim Bewegen der Aufzugskabine 2 bewegt sich das Hängekabel 3 bzw. die Codierung 6 ruhig, seitenstabil und in gleichbleibendem Abstand an der Leseeinheit 5 vorbei.

Fig. 2 zeigt die am Hängekabel 3 angeordnete Codierung 6. Die Codierung 6 besteht aus zweidimensionalen Codemustern 2D, die in einer ersten Spur 9 und in einer zweiten Spur 10 angeordnet sind. Die Codierung 6 kann beispielsweise am Hängekabel 3 aufgeklebt oder aufgedruckt oder aufgelasert sein.

Fig. 3 zeigt Einzelheiten der in Fig. 2 gezeigten und aus Codemustern bestehenden Codierung 6. Jedes Codemuster besteht aus einer karierten Anordnung von Feldern, wobei jedes Feld je nach Informationsinhalt des Codemusters schwarz oder weiss ist. Die Leseeinheit 5 kann das Bild von schwarzen und weissen Feldern erkennen und daraus den Informationsinhalt bestimmen. Ein erstes Codemuster am Hängekabel 3 ist mit a₁ bezeichnet, beispielsweise das unterste Codemuster am Hängekabel 3 wenn die Aufzugskabine 2 das unterste Stockwerk nach unten geringfügig überfahren hat. Ein zweitletztes Codemuster ist mit aₙ₋₁ bezeichnet, beispielsweise ein zweitoberstes Codemuster des Hängekabels 3 und ein letztes Codemuster ist mit an bezeichnet, beispielsweise ein oberstes Codemuster des Hängekabels 3, wenn die Aufzugskabine 2 das oberste Stockwerk nach oben geringfügig überfahren hat.

Die Codemuster a₁ bis an sind unterschiedlich weil jedes Codemuster einen unterschiedlichen Informationsinhalt aufweist. Im untersten Codemuster a₁ und im obersten Codemuster an ist beispielsweise die Position des Codemusters und/oder eine Information zur Auslösung eines Nothalts enthalten. In den Codemustern können auch Türpositionen enthalten sein. Die Codemuster zwischen dem untersten Codemuster a₁ und dem obersten Codemuster an sind in einem bestimmten Abstand DS zum benachbarten Codemuster am Hängekabel 3 angeordnet und enthalten mindestens eine Information zur jeweiligen Position des Codemusters a₁ ... an bzw. bilden einen über den Fahrweg der Aufzugskabine 2 reichenden, lesbaren Massstab in Codeform.

Die Information zur Position des Codemusters kann auch zweimal in jedem Codemuster a₁ ... an enthalten sein, einmal für die Fahrt der Aufzugskabine 2 nach oben und einmal für die Fahrt der Aufzugskabine 2 nach unten.

Fig. 4 zeigt ein Ausführungsbeispiel einer Codierung 6 mit eindimensionalen Codemustern 1D. Jedes Codemuster besteht aus einem lesbaren Strichcode. Die Ausführungen zu den Codemustern der Fig. 3 gelten auch für die Codemuster der Fig. 4.

Eine Codierung 6 mit nur einer Spur ist auch möglich. Eine gewisse Redundanz ist trotzdem gegeben, weil die Leseeinheit 5 gleichzeitig mehr als ein Codemuster im Fokus hat. Ist ein Codemuster verschmutzt oder beschädigt oder aus anderen Gründen nicht lesbar, kann der Informationsinhalt des nicht lesbaren Codemusters aus den benachbarten Codemustern rekonstruiert bzw. wiederhergestellt werden. Zusätzlich kann eine Fehlermeldung bzw. eine Wartungsmeldung erzeugt und abgesetzt werden.

Befindet sich die Aufzugskabine 2 oben im Aufzugsschacht 1 ist die kabinenseitige Länge des Hängekabels 3 gross und die schachtwandseitige Länge des Hängekabels klein. Befindet sich die Aufzugskabine 2 unten im Aufzugsschacht 1 ist die kabinenseitige Länge des Hängekabels 3 klein und die schachtwandseitige Länge des Hängekabels gross. Die schachtwandseitige Länge des Hängekabels 3 und somit die Länge des Hängekabels 3, an der die Leseeinheit 5 die Codierung 6 liest, verändert sich je nach Position der Aufzugskabine 2. Je nach Länge des Hängekabels 3 auf der Schachtwandseite dehnt sich dieser Hängekabelabschnitt mehr oder weniger, was sich direkt auf die positionsmässige Genauigkeit der Codierung 6 auswirkt. Allerdings ist der Einfluss der Dehnung auf die positionsmässige Genauigkeit gering. Beispielsweise bei einer Schachthöhe von 40 m ist die Abweichung etwa 2,5 mm. Die Abweichung ist unabhängig von der Kabinenlast und kann beispielsweise bei einer Lernfahrt in Bezug auf die Türposition der untersten Stockwerktür gemessen werden. Der Einfluss der Dehnung auf die Messgenauigkeit kann auch rechnerisch korrigiert werden, indem zur gemessenen Position noch eine berechnete Längenänderung hinzu addiert wird.

Sinngemässes gilt für die Geschwindigkeit der Aufzugskabine 2. Allerdings bewirkt die Dehnung des Hängekabels 3 lediglich eine vernachlässigbare Abweichung der Geschwindigkeit der Aufzugskabine 2.

Fig. 5 zeigt Einzelheiten der Führungseinrichtung 8 zur Führung des Hängekabels 3 bei der Bewegung der Aufzugskabine 2. Wie in Fig. 1 gezeigt ist die Führungseinrichtung 8 an der Aufzugskabine 2 in der Nähe der Leseeinheit 5 angeordnet. Beim Bewegen der Aufzugskabine 2 bewegt sich das freie Hängekabel 3 bzw. die Codierung 6 ruhig, seitenstabil und in gleichbleibendem Abstand an der Leseeinheit 5 vorbei. Ein an der Aufzugskabine 2 angeordneter Führungsschuh 11 führt mit einem ersten freien Schenkel 11.1 und einem zweiten freien Schenkel 11.2 das Hängekabel 3 an der Leseeinheit 5 vorbei.

Der Führungsschuh 11 gemäss Fig. 5 kann auch verwendet werden, falls das Hängekabel 3 in der Mitte des Aufzugsschachtes 1 an einem zweiten Fixpunkt 12 beispielsweise mit einer Schachtwand 13 verbunden ist. Das Hängekabel 3 passt in ein an der Schachtwand 13 angeordnetes Profil 14 und wird von einem am Profil 14 festgemachten Halter 15 am Profil 14 festgehalten. Der Halter 15 kann beispielsweise ein zwischen zwei Codemuster passender Bügel sein oder eine auf das Profil 14 passende, transparente Abdeckung sein.

Fig. 7 zeigt eine Führungseinrichtung 8, bei der das Hängekabel 3 über die gesamte Schachthöhe mittels eines U-Profils 16 seitlich geführt ist. Der Führungsschuh 11 umfasst das U-Profil 16 mit den freien Schenkeln 11.1, 11.2 und stellt sicher, dass das Hängekabel 3 das U-Profil 16 nicht verlässt.

Fig. 8 zeigt einen Führungsschuh 11, bei dem die freien Schenkel 11.1, 11.2 zusammen mit einem Steg 11.3 eine Öse bilden, in der das Hängekabel 3 allseitig geführt wird. Diese Art von Führung ist unabhängig von der Schachtwand, eignet sich aber nicht, falls schachtmittig ein zweiter Fixpunkt 12 vorgesehen ist.

## Patentansprüche

1. Aufzug mit Schachtausrüstung (9) und einer Informationseinrichtung (4) bestehend aus mindestens einer Leseeinheit (5) und mindestens einer Codierung (6) zur Erzeugung von Schachtinformation zum Bewegen einer Aufzugskabine (2) und/oder eines Gegengewichts im Aufzugsschacht (1), wobei die an der Schachtausrüstung (3) angeordnete, mittels der Leseeinheit (5) lesbare Codierung (6) Information zur Erzeugung der Schachtinformation bereitstellt, wobei die Schachtausrüstung (3) ein Hängekabel ist, und das Hängekabel (3) Energie und Signale zur Aufzugskabine (2) und Signale von der Aufzugskabine (2) zu einer Aufzugssteuerung (2.1) führt und gleichzeitig als Träger für die Codierung (6) zur Informationserzeugung dient.

2. Einrichtung nach Anspruch 1, wobei die Codierung (6) aus über die Länge des Hängekabels (3) verteilte Codemuster (a₁ ... an) besteht.

3. Einrichtung nach Anspruch 2, wobei die Codemuster (a₁ ... an) 1D Codemuster oder 2D Codemuster sind.

4. Einrichtung nach einem der Ansprüche 2 oder 3, wobei jedes Codemuster (a₁ ... an) in einem bestimmten Abstand (DS) zum benachbarten Codemuster (a₁ ... an) am Hängekabel (3) angeordnet ist.

5. Einrichtung nach einem der vorhergehenden Ansprüche, wobei das Hängekabel (3) mittels einer an der Aufzugskabine (2) angeordneten Führungseinrichtung (8) führbar ist.

6. Verfahren zur Erzeugung von Schachtinformation nach einem der vorhergehenden Ansprüche, wobei die Codierung (6) beim Überfahren des Hängekabels (3) gelesen wird.

7. Verfahren nach Anspruch 6, wobei die Codierung (6) in einer Lernfahrt gelesen wird und die daraus gewonnene Information abgespeichert wird.

8. Verfahren nach Anspruch 7, wobei durch Verschmutzung oder Beschädigung ausgefallene Codierung (6) mittels der abgespeicherten Information rekonstruiert und eine Wartungsmeldung abgesetzt wird.
